# EUROPÄISCHE PATENTSCHRIFT

(11) **EP 1 658 226 B1**
(45) Veröffentlichungstag und Bekanntmachung des Hinweises auf die Patenterteilung: **09.02.2011**
(21) Anmeldenummer: 04762680.9
(22) Anmeldetag: 18.08.2004
(51) Int. Cl.: B65D 17/50

(54) **DECKELRING MIT GENEIGTEM FLACHSTEG**
COVER RING HAVING A SLANTED FLAT STRIP
BAGUE DE COUVERCLE COMPRENANT UNE PARTIE JOINTIVE PLATE INCLINEE

(30) Priorität: 19.08.2003 DE 10338445
(43) Veröffentlichungstag der Anmeldung: 24.05.2006
(73) Patentinhaber: Impress Metal Packaging S.A., 72206 Crosmières-La Fleche Cedex (FR)
(72) Erfinder: PETER, Wolfgang, 27474 Cuxhaven (DE); LATTNER, Wolfgang, 44581 Castrop-Rauxel (DE); ISENSEE, Till, 27721 Ritterhude (DE)
(74) Vertreter: Leonhard, Frank Reimund
(86) Internationale Anmeldenummer: PCT/DE2004/001836
(87) Internationale Veröffentlichungsnummer: WO 2005/019047

(56) Entgegenhaltungen:
- WO-A-02/00512
- WO-A-2005/005277
- US-A- 4 650 088
- US-A- 5 069 355

## Beschreibung

Die Erfindung befasst sich mit einer besonderen Formgestaltung eines Deckels zur Optimierung der Krafteinwirkung der als aufwölbbare Membran wirkenden Verschlusslage, wobei die Krafteinwirkung in einen Haftstreifen (als Siegelnaht) zwecks Erhöhung der Belastbarkeit der Naht durch einen anstehenden Innendruck bei einer geschlossenen Verpackung optimiert wird. Auch andere Krafteinwirkungen können besser aufgefangen werden.

Ausgehend von der üblichen Gestaltung eines Deckelrings, vgl. beispielsweise EP 408 268 A1 (CMB) oder WO 97/49510 A (Impress), dort Figur 4, oder GB 2 022 474 A (Swiss Aluminium), welcher eine Deckelbordierung außenseitig und innenseitig einen horizontal ausgerichteten Flachsteg aufweist, soll der Halt (das Haften) einer auf diesem Flachsteg aufgesiegelten membranartigen Verschlussfolie verbessert werden. Im Normalzustand wird der Deckelring innen zunächst mit der Siegelfolie verschlossen. Dadurch entsteht eine umlaufende Siegelnaht von einer gewissen Breite, die sich deutlich auf dem Flachsteg erstreckt. Hier werden die Haltekräfte für die Verschlusslage aufgebracht, welche durch einen entstehenden Innendruck leicht aufgewölbt wird, was die Siegelnaht an der Haftstelle von der Innenseite beginnend kerbartig belastet, bevorzugt aber nicht so hoch oder stark, dass eine Kohäsionskräftegrenze überschritten wird.

Auch im übrigen Stand der Technik sind geneigte Deckelborde bislang bei ED Deckeln bekannt geworden, vgl. dazu DE 28 30 614 A1 (Officine Monfalconese) oder WO 00/21840 A1 (Brasilata Metallicas).

Ein gattungsgemäßer Deckelring, der mit einer ringförmigen Komponente am Innenrand arbeitet, erlaubt das Aufwölben der Membran von innen nach außen, vgl. WO 20051005277 A1 (Crown Packaging). Bevorzugte Neigungswinkel des Flachstegs (dort 3 genannt) sind zwischen 10° und 20°. Dieses Dokument ist nicht vorveröffentlicht und bildet nur im Rahmen der Neuheit einen zu berücksichtigenden Stand der Technik. Anders die EP 683 110 A1 (Carnaudmetalbox), die ebenfalls geneigte Flachstege an einem Deckelring offenbart, vgl. dort Figuren 6 und 7. Die Membran hat indes eine völlig andere Form, besitzt eine Stufe und speist mit dem in dieser Stufe gespeicherten Deckelmaterial das Aufwölben der Membran bei Druckentstehung. Der dazu vorgeschlagene Neigungswinkel des Flachstegs ist etwa 30° (gegenüber der Horizontalen). Die anderen Ausführungsbeispiele der genannten Schrift befassen sich mit einem Aufsiegeln des Deckelrandes an einem oberen Rumpfabschnitt, der bevorzugt nach radial außen und unten abgewinkelt verläuft. Es sind indes auch Beispiele, dort Figur 1, 2 offenbart, bei denen diese Abwinklung des oberen Randabschnitts der Behälterwand nach innen geneigt verläuft.

Die Erfindung geht **von der technischen Problemstellung** aus, eine Haltekraft auf dem Flachsteg zu vergrößern, ohne zusätzliche Änderungen in der Konsistenz oder Stärke oder Breite der Siegelnaht vornehmen zu müssen.

Die Erfindung schlägt vor, den Flachsteg nicht im wesentlichen horizontal auszurichten, sondern in seiner Erstreckung geneigt in einem Winkel verlaufen zu lassen, wobei als Bezugsebene diejenige Ebene herangezogen wird, welche sich bei einer aufgesiegelten Verschlusslage ergibt. Dadurch wird der Flachsteg nach aufwärts abgewinkelt, wobei ein unten genannter Bereich von Winkeln beansprucht ist, bezogen auf die angesprochene Ebene. Dabei ist die Verschlusslage bereits aufgesiegelt. Diese Ebene kann auch als "Horizontale" angesehen werden, wenn der Deckelring auf eine Fläche aufgelegt wird. Ist die Verschlusslage aufgesiegelt (Anspruch 9), ergibt sich ein anfalzbarer Deckel.

Bereiche der winkligen Erstreckung (der geneigten Erstreckung) des Flachstegs sind zwischen 25° und 35° oder aber im Wesentlichen senkrecht oder zwischen 80° und 90°.

Bei Neigung des Flachstegs ergibt sich eine keilförmige Nut zwischen einer umlaufenden Wand, welche als Kernwand zur Behälterbordierung führt, und dem geneigten Flachsteg. Diese keilförmige Gestaltung hat zwei nicht parallel verlaufende Wände und einen abgerundeten Bodenbereich, der als Nut umläuft und die tiefste Stelle des Deckelrings - in axialer Richtung betrachtet - bildet.

Die Behälterbordierung ist eine umfänglich verlaufende, nach außen und unten sich wölbende Struktur, die zum Anfalzen des Deckelrings an einen Rumpfhaken eines Rumpfes geeignet ist. Als Falz kann ein Doppelfalz Anwendung finden.

Meist wird der Deckelring zunächst mit der Verschlusslage versiegelt, in dieser vorgefertigten Form ausgeliefert und beim Abfüller der Rumpf mit dem Füllgut aufgefüllt, um ihn anschließend mit dem Deckelring und der Verschlusslage gemeinsam zu bedecken und dann den Doppelfalz randseitig auszubilden. An einer geeigneten Stelle am Rand der Verschlusslage kann zumindest eine oder mehrere Laschen vorgesehen sein, welche zum Abschälen dienen und die Siegelnaht an dieser Stelle beginnen aufzutrennen. Die gesamte Siegelnaht wird umfänglich fortlaufend aufgetrennt und öffnet den Innenraum, um Zugang zu dem Füllgut zu geben.

Eine Randeinrollung ist an der Innenseite des geneigt ausgerichteten Flachstegs vorgesehen. Sie bildet eine Umlenkstelle für die Verschlusslage, die ab dieser Inneneinrollung in einer planen Lage (ohne Innendruckbelastung) ausgerichtet ist, während sich der Rand dieser Verschlusslage entsprechend der Ausrichtung des Flachstegs geneigt und darauf über die Siegelnaht (den Haftstreifen oder Siegelstreifen) abschälbar befestigt erstreckt.

Durch die Umlenkung werden Druckkräfte innerhalb des verschlossenen Behälters, welche auf die Verschlusslage wirken, zumindest teilweise in solche Kräfte umgesetzt, welche sich in Erstreckungsrichtung der Siegelnaht (des Siegelstreifens) als Zugkräfte ausbilden. Hierbei kann eine wesentlich höhere Kraft in dieser Richtung aufgebracht werden, nachdem die gesamte Breite des Siegelstreifens dieser Zugkraft widersteht. Reine senkrecht zum Siegelstreifen ausgebildete Zugkräfte, welche beispielsweise beim Abschälen oder Öffnen des Verschlusses anstehen, können für den verschlossenen Zustand herabgesetzt werden. Dadurch kann der Zeitpunkt verzögert werden, zu dem die Kohäsionswirkung des Siegelstreifens bricht, dem so genannten Kohäsionsbruch, welcher statt bei 25 N in höhere Bereiche verlagert werden kann, bis hin zu 40 N. Bei im Wesentlichen 90° (Anspruch 3) werden sogar 50 N bis zum Bruch erreicht.

Als Verschlusslage können metallische Folien Anwendung finden, ebenso aber Kunststofffolien, welche im Randbereich gesiegelt werden. Ebenso sind Verbundfolien (mehrere Lagen oder Schichten) oder metallisierte Folien möglich, die aufzusiegeln sind.

Als Siegelfläche bietet sich ein extra aufgebrachter Siegelstreifen auf dem Flachsteg an, wenn eine metallische Verschlusslage als Folie verwendet wird. Der Siegelstreifen hat eine wesentliche Breite, mehr als die Hälfte, bevorzugt im Wesentlichen die gesamte Erstreckung des Flachstegs.

Wird ein im wesentlichen senkrecht (zur horizontalen Ebene der Verschlusslage) ausgerichteter Flachsteg eingesetzt, kann die innen liegende Randeinrollung sogar oberhalb der Oberseite der Randbordierung für die Falznaht hinaus axial herüberreichen (Anspruch 4).

Ausführungs**beispiele** erläutern und ergänzen die Erfindung.
- **Figur 1**: veranschaulicht einen Ausschnitt aus einem Deckelring, welcher in einem axialen Schnitt gezeigt ist.
- **Figur 2**: veranschaulicht eine alternative Ausführungsform mit einem anders geneigten Flachsteg, dessen Neigungswinkel nicht beansprucht ist.
- **Figur 3**: veranschaulicht eine dritte Ausführungsform mit einem nochmals anders, hier nochmals flacher geneigt verlaufenden Flachsteg.
- **Figur 4a, Figur 4b**: veranschaulichen Unterschiede zwischen Zugkräften und Scherkräften bei einer Druckbelastung aus dem Innenraum auf die Innenseite der Verschlusslage 1, wobei die Druckbelastung mit Fᵢ bezeichnet ist.

In **Figur 1** ist ein Ausschnitt eines Deckelrings gezeigt, der in verschlossenem Zustand mit einer Folie 1 verschlossen ist, welche viele alternative Gestaltungen annehmen kann, so aus Kunststoff oder Metall oder einem Verbund solcher Schichten gestaltet sein kann.

Im Randbereich des mit Folie verschlossenen Deckels ist eine Randbordierung 2 vorgesehen, welche im wesentlichen U-förmige Gestalt aufweist.

Eine anders gerichtete U-förmige Gestalt findet sich in einer Nut N1, die zwischen der Innenwand der Randbordierung als Kernwand und einem aufragend aufgestellten Flachsteg 3a ausgebildet ist. Auf der axialen Außenseite des Flachstegs ist der Randbereich der Verschlusslage 1 mit einer hier nicht gesondert dargestellten Siegellage verschlossen. Zur Ausbildung der Siegellage wird exemplarisch auf die **Figur 4b** verwiesen, welche diese Siegellage 30 als Adhäsionslage zeigt, beispielsweise aus Klebstoff oder einem anderen geeigneten, haftenden und lebensmittel-verträglichen Werkstoff.

Symbolisch ist der Rumpf als Wanne 20 gezeigt, welcher einen geneigt abstehenden Rand 21 aufweist, der beim Verschließen von der Deckelbordierung 2 überstülpt wird, um anschließend mit einer Verschließmaschine und einer Falzrolle in einen Doppelfalz überführt zu werden und den Rumpf 20 zu verschließen. Vertikal aufragend ist die Behälterwand 22 des Rumpfes gezeigt, die die Höhe des aufnehmenden Volumens des Rumpfes 20 definiert.

An der Innenseite des Flachstegs 3a ist eine Inneneinrollung 4 vorgesehen, deren genaue Gestaltung auch aus den Figuren 4a, 4b entnommen werden kann. Sie vermeidet Schnittgefahren und sorgt für eine Umlenkung u der Verschlusslage 1, zwischen einem Siegelabschnitt in deren Randbereich 1b und einem Planabschnitt, welcher frei tragend über den gesamten Innenraum, innerhalb der Randbordierung 4 herüberreicht und diesen verschließt.

Die Neigung des Flachstegs 3a ist mit ca. 90° als Winkel α1 in dem Ausführungsbeispiel der Figur 1 angegeben. Die Ausrichtung des Flachstegs erfolgt damit im Wesentlichen senkrecht zur Ebene, welche durch den Innenbereich der Verschlusslage 1 vorgegeben wird. Die Innenbordierung 4 ragt in diesem Beispiel axial leicht über die Oberseite der außenseitigen Randbordierung 2 herüber, so dass die Verschlusslage 1 über diese Außenseite nach oben hervorsteht.

Eine alternative Neigung α2 ist in Figur 2 für den Flachsteg 3b gezeigt. Dieser Winkel liegt im (nicht beanspruchten) Bereich zwischen 40° und 60°, orientiert an der beschriebenen Ebene der Membran 1, die hier mit der Dicke d als sehr dünn eingezeichnet ist. Gegenüber der Dicke dieser Verschlusslage 1 ist das Blech im Deckelring stärker ausgebildet, so dass die eingeformten Geometrien im normalen Gebrauch erhalten bleiben, mit Ausnahme der Umformung des Deckelrandes 2 bei der Ausbildung der Falznaht mit dem Rumpfhaken 21 des Rumpfes 20.

Die in **Figur 2** eingezeichnete schwächere Neigung α2 gegenüber der Figur 1 bezogen auf den Flachsteg 3b bringt eine andere Querschnittsgestalt der im wesentlichen keilförmig verlaufenden Umfangsnut N2, die einen abgerundeten Nutgrund aufweist. Dieser Nutgrund bildet die tiefste Stelle des Deckelrings, der als solches rund ausgebildet sein kann, oval, langoval oder in Rechteckform, mit leichten abgerundeten Innenecken, bei Ermöglichung der Ausbildung einer Inneneinrollung 4 auch in diesen inneren Eckbereichen.

Eine noch weitere Gestaltung zeigt die **Figur 3****,** bei der eine flachere Ausrichtung α3 des Flachstegs 3c im Bereich zwischen 25° und 35° gewählt ist. Alle übrigen Maßgaben der vorhergehenden Beschreibung der Figur 2 sind ebenso erfüllt. Auch hier dient die Inneneinrollung 4 als Umlenkstelle für die Membran im Bereich zwischen der umfänglich verlaufenen Siegelstelle 30,1b und der Innenfläche 1 zur Abdeckung der Öffnung innerhalb der Inneneinrollung 4.

Durch die unterschiedliche Orientierung des Flachstegs, der aufgrund seines Namens nicht horizontal ausgerichtet ist, sondern auf einer deutlichen Breite flach ausgebildet ist, um einen flachen Siegelstreifen zu erzeugen, auf der die Membran hinreichend gut und dicht befestigt werden kann, gibt es unterschiedliche Gestaltungen für die Form der Umfangsnut N2, N3, mit einer jeweils flacher nach innen verlaufenden Wand, aber im wesentlichen gleich bleibender Steigung der Kernwand zur Deckelbordierung 2.

Durch die Neigung des Flachstegs, exemplarisch an Beispielen α1 und a3 gezeigt, wird ein System nach der **Figur 4b** erhalten. Ein Innendruck auf die frei tragende Innenfläche der Membran 1 wird durch die Innenbordierung 4 umgelenkt und sorgt für eine Zugkraft im Siegelbereich des Siegelstreifens 30. Die gesamte Breite des Siegelstreifens 30, hier im Querschnitt der Figur 4b dargestellt, kann dieser Zugkraft z widerstehen, und zwar besser widerstehen, als wenn eine horizontale Ausrichtung des Flachstegs nach **Figur 4a** gewählt wird. Hier wirkt die Druckkraft Fⱼ auf die Membran 1 so, dass eine Kerbwirkung x an der Stelle 31 des Siegelstreifens 30 durch eine senkrechte Zugkraft X entsteht, welche durch die im Wesentlichen senkrecht zur Erstreckung des Siegelstreifens 30 anstehenden Kräfte leichter zu einem Verlust der Kohäsionswirkung und damit zu einem Kohäsionsbruch führt, als das bei Figur 4b beschrieben war.

Je stärker die Neigung des Flachstegs 3, desto stärker die Umwandlung der senkrecht zum Siegelstreifen 30 verlaufenden Kräfte nach Figur 4a in solche, die an sich als "Scherkräfte" zu bezeichnen sind. Es werden Peelkräfte (senkrechte Zugkräfte) in solche parallel zum Siegelstreifen 30 verlaufenden Kräfte umgesetzt, die nach Figur 4b besser aufgenommen werden können, von der gesamten Breite des Siegelstreifens 30, als die eine Kerbwirkung habenden Zugkräfte X nach Figur 4a.

## Patentansprüche

1. **Deckel aus Deckelring und Verschlusslage (1)** für ein Anfalzen an einen Rumpf (20) und mit einer randseitigen Verbindung einer aufgesiegelten Verschlusslage (1), welche einen - einem Deckelring eigenen - Innenraum des Deckelrings überbrückt und - in einem angefalzten Zustand an dem Rumpf (20) - diesen verschließt, wobei
(i) der Deckelring einen umlaufenden Flachsteg (3a,3c) aufweist, welcher - entlang seines gesamten Umfangs - radial nach außen in eine Randbordierung (2) des Deckelrings übergeht, wobei zwischen der Randbordierung und dem Flachsteg eine umlaufende Nut (N1,N2,N3) verläuft und der Flachsteg radial innen eine Randeinrollung (4) aufweist;
(ii) der Flachsteg zum Aufsiegeln des Randes der Verschlusslage geeignet ist und gegenüber der Ebene der aufgesiegelten Verschlusslage (1) in einem von Null verschiedenen Winkel (α3,α1) verläuft, wobei der Winkel zwischen im Wesentlichen 25° und 35° oder zwischen im Wesentlichen 80° und 90° liegt und die Randeinrollung (4) eine Umlenkstelle für die Verschlusslage (1) bildet, die ab dieser Randeinrollung in einer planen Lage (ohne Innendruckbelastung) ausgerichtet ist;
(iii) ein umfänglich verlaufender Siegelstreifen (30) auf dem Flachsteg (3a,3c) vorgesehen ist, zum Verbinden der Verschlusslage als ein Aufsiegeln des Randes der Verschlusslage, wobei der umfänglich verlaufende Siegelstreifen (30) eine wesentliche Breite auf der Erstreckung des Flachstegs (3) aufweist, welche Breite mehr als die Hälfte der Breite des Flachstegs ist

2. Deckel nach Anspruch 1, wobei die Nut (N1,N2,N3) eine keilförmige Ausgestaltung mit einem abgerundeten Boden aufweist und zwischen einer Kernwand zur Deckelbordierung (2) und dem geneigt ausgerichteten Flachsteg (3a,3c) ausgebildet ist.

3. Deckel nach Anspruch 1 oder 2, wobei der von Null verschiedene Winkel im Wesentlichen senkrecht zur Erstreckung der Ebene der anzubringenden Verschlusslage (1) verläuft.

4. Deckel nach Anspruch 1, wobei eine Inneneinrollung vorgesehen ist, die über eine Oberseite der Randbordierung (2) axial herübersteht, bei der steil aufragenden Ausrichtung des Flachstegs (3a).

5. Deckel nach einem voriger Ansprüche, wobei die Verschlusslage als Folie oder Membran, insbesondere aus Kunststoff oder Metallblech oder Metallfolie oder Verbundfolie als Schichtenverbund gebildet ist.

6. Deckel nach einem voriger Ansprüche, wobei die Verschlusslage angebracht ist und über die Inneneinrollung (4) verläuft und dabei umgelenkt wird (u), so dass sich ein Randstreifen (1 b) bildet, der in dem von Null verschiedenen Winkel gegenüber der Ebene der Verschlusslage (1) im Innenbereich des Deckelrings verläuft.

## Claims

1. Lid comprising lid ring and closure layer (1) for folding onto a body (20) and with an edge-side connection of a sealed-on closure layer (1) which bridges an interior of the lid ring - typical of a lid ring - and - in a folded-on state on the body (20) - closes the latter, wherein
(i) the lid ring has an annular flat bar (3a, 3c) which - along its entire periphery - transfers radially outwards into an edge border (2) of the lid ring, wherein an annular groove (N1, N2, N3) runs between the edge border and the flat bar and the flat bar radially inwards has an edge roll (4);
(ii) the flat bar is suitable for sealing-on of the edge of the closure layer and runs at an angle (α3, α1) which is different from zero with respect to the plane of the sealed-on closure layer (1), wherein the angle lies between essentially 25° and 35° or between essentially 80° and 90° and the edge roll (4) forms a deflecting point for the closure layer (1) which from this edge roll is aligned in a flat position (without internal pressure stress);
(iii) an extensively running sealing strip (30) is provided on the flat bar (3a, 3c), for connecting the closure layer as a sealing-on of the edge of the closure layer, wherein the extensively running sealing strip (30) has a substantial width on the extension of the flat bar (3), which width is more than half of the width of the flat bar.

2. Lid according to claim 1, wherein the groove (N1, N2, N3) has a wedge-shaped design with a rounded base and is formed between a core wall to the lid border (2) and the flat bar (3a, 3c) which is aligned at an angle.

3. Lid according to claim 1 or 2, wherein the angle which is different from zero runs essentially vertically to the extension of the plane of the closure layer (1) to be attached.

4. Lid according to claim 1, wherein a inner roll is provided which projects axially beyond an upper side of the edge border (2) when the flat bar (3a) is aligned to project steeply.

5. Lid according to one of the previous claims, wherein the closure layer is formed as a film or membrane, in particular made from plastic or metal sheet or metal foil or composite film as a layer composite.

6. Lid according to one of the previous claims, wherein the closure layer is attached and runs over the inner roll (4) and is thus deflected (u) so that an edge strip (1 b) is formed which runs at the angle which is different from zero with respect to the plane of the closure layer (1) in the inner region of the lid ring.

## Revendications

1. Couvercle composé d'une bague de couvercle et d'une couche de fermeture (1) destinée à être enchâssée sur un corps (20) et avec une liaison périphérique d'une couche de fermeture scellée (1), qui recouvre un espace intérieur de la bague de couvercle - défini par une bague de couvercle - et - dans une position enchâssée sur le corps (20) - obture ce dernier, dans lequel
(i) la bague de couvercle présente une partie jointive plate circulaire (3a, 3c) dans le prolongement de laquelle s'étend un bord périphérique (2) de la bague radialement vers l'extérieur, dans lequel une rainure circulaire (N 1, N2, N3) s'étend entre le bord périphérique et la partie jointive plate et la partie jointive plate présente radialement vers l'intérieur une partie enroulée périphérique (4) ;
(ii) la partie jointive plate convient pour sceller le bord de la couche de fermeture et s'étend sous un angle différent de zéro (α3, α1) par rapport au plan de la couche de fermeture scellée (1), l'angle étant compris essentiellement entre 25° et 35° ou entre 80° et 90° et la partie enroulée périphérique (4) formant une zone de déviation pour la couche de fermeture (1), qui est orientée en une couche plane (sans mise sous pression intérieure) à partir de cette partie enroulée périphérique;
(iii) il est prévu une bande d'étanchéité (30) s'étendant en périphérie sur la partie jointive plate (3a, 3c), pour la liaison de la couche de fermeture sous la forme d'un scellement du bord de la couche de fermeture, dans lequel la bande d'étanchéité s'étendant en périphérie (30) présente une largeur effective sur l'extension de la partie jointive plate (3), largeur qui est supérieure à la moitié de la largeur de la partie jointive plate.

2. Couvercle selon la revendication 1, dans lequel la rainure (N1, N2, N3) présente une configuration en forme de coin avec un fond arrondi et est formée entre une paroi de noyau vers le bord périphérique (2) et la partie jointive plate inclinée (3a, 3c).

3. Couvercle selon la revendication 1 ou 2, dans lequel l'angle différent de zéro s'étend essentiellement perpendiculairement à l'extension du plan de la couche de fermeture à poser (1).

4. Couvercle selon la revendication 1, dans lequel il est prévu une partie enroulée intérieure, qui fait saillie axialement au-dessus d'une face supérieure du bord périphérique (2), lorsque la partie jointive plate (3a) se dresse de façon abrupte.

5. Couvercle selon l'une quelconque des revendications précédentes, dans lequel la couche de fermeture se présente sous la forme d'une feuille ou d'une membrane, en particulier en matière plastique ou en tôle métallique ou en pellicule métallique ou en pellicule composite sous la forme d'un composite stratifié.

6. Couvercle selon l'une quelconque des revendications précédentes, dans lequel la couche de fermeture est placée et s'étend au-dessus de la partie enroulée intérieure (4) et est en l'occurrence inversée (u), de telle manière qu'il se forme une bande de bord (1 b), qui s'étend sous un angle différent de zéro par rapport au plan de la couche de fermeture (1) dans la région intérieure de la bague de couvercle.
